# FASCICULE DE BREVET EUROPEEN

(11) **EP 3 524 820 B1**
(45) Date de publication et mention de la délivrance du brevet: **13.05.2020**
(21) Numéro de dépôt: 19156227.1
(22) Date de dépôt: 08.02.2019
(51) Int. Cl.: F04D 19/00, F04D 25/12, F04D 29/60

(54) **UNITE DE VENTILATION ROBUSTE AMELIOREE**
VERBESSERTE ROBUSTE BELÜFTUNGSEINHEIT
IMPROVED ROBUST VENTILATION UNIT

(30) Priorité: 09.02.2018 FR 1851100
(43) Date de publication de la demande: 14.08.2019
(73) Titulaire: ALSTOM Transport Technologies, 93400 Saint-Ouen (FR)
(72) Inventeur: ZANETTI, Adrien, 69100 VILLEURBANNE (FR); BLANCHET, Damien, 01150 BLYES (FR)
(74) Mandataire: Lavoix

(56) Documents cités:
- JP-A- 2002 344 182
- US-A1- 2003 227 748
- US-A1- 2011 286 176

## Description

La présente invention concerne une unité de ventilation robuste, propre à être utilisée à bord d'un véhicule ferroviaire.

Les documents US 6 457 949 et US 2003/227748 divulguent une unité de ventilation prenant la forme d'un tiroir équipé d'une pluralité de ventilateurs.

Chaque ventilateur est fixé sur le fond du tiroir, au-dessus d'une ouverture prévue dans le fond du tiroir.

Il est connu d'améliorer la robustesse d'une telle unité de ventilation en redondant chaque ventilateur.

Pour ce faire, un ventilateur est monté au-dessus de chaque ventilateur fixé au fond du tiroir. Le ventilateur supérieur est fixé sur le cadre d'un ventilateur inférieur par visserie.

Les ventilateurs inférieur et supérieur sont coaxiaux et partagent un même passage d'air.

Cette solution permet de garantir le refroidissement en cas de panne du ventilateur inférieur, le ventilateur supérieur venant alors se substituer au ventilateur inférieur, au moins jusqu'au remplacement de ce dernier, ou vice versa.

Cette solution permet également d'empêcher les phénomènes de bouclage d'air : en effet, si un ventilateur ne fonctionne pas, l'air mis en circulation par les ventilateurs voisins risque de circuler en sens inverse à travers le passage d'air du ventilateur ne fonctionnant plus. Il y aurait alors une perte importante d'efficacité. La mise en rotation du ventilateur supérieur lorsque le ventilateur inférieur est défaillant permet donc d'éviter ce phénomène.

Cependant, la tenue en vibration d'une telle unité de ventilation robuste n'est pas optimum, puisque les ventilateurs redondés sont montés en « colonne » l'un au-dessus de l'autre.

De plus, une telle unité de ventilation robuste présente une structure mécanique complexe, qui ne facilite ni le montage, ni la maintenance.

Le montage des ventilateurs est difficile en production, puisque l'accès à la visserie de fixation est réduit.

La maintenance n'est pas facile car, lorsque le ventilateur inférieur de la colonne est à remplacer, il est nécessaire de démonter les deux ventilateurs pour accéder au ventilateur à remplacer et ceci alors même que le ventilateur supérieur est fonctionnel.

Le but de cette invention est de résoudre ce problème.

Pour cela l'invention a pour objet une unité de ventilation robuste, destinée à équiper un véhicule ferroviaire, comportant : un tiroir, composé d'au moins un plateau de support muni d'au moins une ouverture ; et au moins une paire de ventilateurs, fonctionnant en redondance l'un de l'autre, montés sur le plateau de support le long d'un axe géométrique commun, de manière à former, avec ladite au moins une ouverture, un passage d'air unique, un premier ventilateur de ladite au moins une paire de ventilateurs étant monté sur une première face du plateau de support et le second ventilateur de la paire de ventilateurs étant monté sur une seconde face du plateau de support, opposée à la première face.

Suivant des modes particuliers de réalisation, l'unité comporte une ou plusieurs des caractéristiques suivantes :
- le premier ventilateur est monté sur le plateau de support au moyen d'un premier dispositif de fixation et le second ventilateur est monté sur le plateau de support au moyen d'un second dispositif de fixation, les premier et second moyens de fixation étant indépendants l'un de l'autre de manière à permettre de monter et/ou de démonter les premier et second ventilateurs de manière indépendante l'un de l'autre.
- le premier ventilateur et le second ventilateur sont montés sur le plateau de support avec un décalage angulaire l'un par rapport à l'autre autour de l'axe géométrique commun.
- les premiers et seconds moyens de fixation sont constitués d'un trou traversant prévu sur le contour de l'ouverture et par un ensemble comportant une tige filetée reçue dans le trou traversant et un écrou de serrage.

L'invention et ses avantages seront mieux compris à la lecture de la description détaillée qui va suivre d'un mode de réalisation particulier, donné uniquement à titre d'exemple illustratif et non limitatif, cette description étant faite en se référant à l'unique figure annexée représentant, en perspective et en vue partiellement éclatée, une unité de ventilation robuste selon l'invention.

La figure représente une unité de ventilation robuste 10.

Elle est destinée à équiper un véhicule ferroviaire.

Elle comporte un tiroir et trois paires de ventilateurs. La première paire est représentée assemblée sur le tiroir alors que les seconde et troisième paires de ventilateurs sont représentées en vue éclatée.

Le tiroir 20 est composé d'un plateau de support 22 et d'une face avant 24.

La face avant 24 est une paroi rectangulaire présentant une largeur L et une hauteur H.

La face avant 24 est munie d'une poignée 26 permettant la manipulation du tiroir par un opérateur, notamment son insertion ou son extraction d'une baie électronique dont les composants doivent être refroidis par l'air mis en circulation par les ventilateurs.

Le plateau 22 est monté à angle droit sur la face avant 24, sensiblement au niveau d'un plan longitudinal médian de la face avant 24.

Le plateau 22 est constitué d'une plaque en tôle, ajourée, dont les bords sont rabattus.

Le plateau 22 porte un connecteur 28 pour l'alimentation et le contrôle des ventilateurs.

Le plateau 22 est muni de trois ouvertures 31, 32 et 33 pour le passage d'air. L'ouverture 3 n'est pas visible sur la figure étant masqué par le ventilateur 41 représenté en position assemblé dans le tiroir.

Chaque ouverture possède la forme d'un carré aux coins biseautés.

Chaque paire de ventilateurs est constituée d'un premier ventilateur et d'un second ventilateur. Ainsi, la première paire comporte un premier ventilateur 41 et un second ventilateur 42. La seconde paire comporte un premier ventilateur 51 et un second ventilateur 52. La troisième paire comporte un premier ventilateur 61 et un second ventilateur 62.

Les premier et second ventilateurs d'une même paire de ventilateurs fonctionnent en redondance l'un de l'autre.

Chaque paire de ventilateurs est associée à une ouverture du plateau. Ainsi, la première paire est associée à la première ouverture 31. La seconde paire est associée à la seconde ouverture 32. La troisième paire est associée à la troisième ouverture 33.

Les premier et second ventilateurs d'une même paire de ventilateurs sont montés le long d'un même axe géométrique passant par le centre de l'ouverture associée, de manière à former avec cette dernière un passage d'air unique. L'axe géométrique de montage correspond ainsi à un axe de soufflage. Ainsi, la première paire de ventilateurs définit un axe de soufflage selon l'axe A. La seconde paire de ventilateurs définit un axe de soufflage selon l'axe B. La troisième paire de ventilateurs définit un axe de soufflage selon l'axe C.

Le premier ventilateur d'une paire de ventilateurs est monté sur une face supérieure 23 du plateau 22, tandis que le second ventilateur correspondant est monté sur la face inférieure 25 du plateau 22.

Des premiers moyens de fixation sont prévus de manière à permettre le montage de chacun des premiers ventilateurs.

De manière similaire, des seconds moyens de fixation sont prévus de manière à permettre le montage de chacun des seconds ventilateurs.

Les premiers, respectivement les seconds, moyens de fixation sont par exemple constitués par :
- des tiges filetées, 71, respectivement 81, prévues sur le cadre d'un premier, respectivement un second, ventilateur ;
- des trous traversant, 72, respectivement 82, prévus sur le contour de l'ouverture associée pour la réception des tiges filetées ; et,
- des écrous, 73, respectivement 83, vissés à l'extrémité libre des tiges filetées pour le maintien du ventilateur correspondant.

Les trous traversants 82 prévus sur le contour d'une ouverture pour le montage d'un second ventilateur sont décalés angulairement autour de l'axe de cette ouverture par rapport aux trous traversants 72 prévus sur le contour de l'ouverture pour le montage du premier ventilateur.

En choisissant le décalage angulaire, les écrous 83 des seconds moyens de fixation sont accessibles depuis le côté supérieur du plateau 22 sans avoir à démonter le premier ventilateur. Et, de manière similaire, les écrous 73 des premiers moyens de fixation sont accessibles depuis le côté inférieur du plateau 22 sans avoir à démonter le second ventilateur.

Les premier et second moyens de fixation sont donc indépendants l'un de l'autre de manière à permettre le montage et/ou le démontage des premier et second ventilateurs d'une même paire de ventilateurs de manière indépendante l'un de l'autre.

L'avantage de l'invention est de simplifier le montage de l'unité.

L'industrialisation de l'unité est donc facilitée.

En ce qui concerne la tenue mécanique, le fait de disposer un ventilateur de part et d'autre de la paroi de support conduit à une meilleure répartition des masses mobiles et par conséquent à un assemblage mieux équilibré et plus rigide que le montage en colonne de l'état de la technique. C'est donc un avantage pour la tenue en vibration au cours de l'utilisation de l'unité de ventilation robuste.

Enfin, la maintenance lors d'un dysfonctionnement d'un ventilateur est beaucoup plus simple, car chaque ventilateur peut être démonté et remplacé de manière indépendante.

## Revendications

1. Unité de ventilation robuste (10), destinée à équiper un véhicule ferroviaire, comportant :
- un tiroir (20), composé d'au moins un plateau de support (22) muni d'au moins une ouverture (31, 32, 33) ; et,
- au moins une paire de ventilateurs (41, 42 ; 51, 52 ; 61, 62), fonctionnant en redondance l'un de l'autre, montés sur le plateau de support le long d'un axe géométrique commun (A, B, C), de manière à former, avec ladite au moins une ouverture, un passage d'air unique,
un premier ventilateur de ladite au moins une paire de ventilateurs étant monté sur une première face (23) du plateau de support et le second ventilateur de la paire de ventilateurs étant monté sur une seconde face (25) du plateau de support, opposée à la première face.

2. Unité de ventilation robuste (10) selon la revendication 1, dans laquelle le premier ventilateur (41, 51, 61) est monté sur le plateau de support (22) au moyen d'un premier dispositif de fixation (71, 72, 73) et le second ventilateur (42, 52, 62) est monté sur le plateau de support (22) au moyen d'un second dispositif de fixation (81, 82, 83), les premier et second moyens de fixation étant indépendants l'un de l'autre de manière à permettre de monter et/ou de démonter les premier et second ventilateurs de manière indépendante l'un de l'autre.

3. Unité de ventilation robuste (10) selon la revendication 2, dans lequel le premier ventilateur (41, 51, 61) et le second ventilateur (42, 52, 62) sont montés sur le plateau de support (22) avec un décalage angulaire l'un par rapport à l'autre autour de l'axe géométrique commun (A, B, C).

4. Unité de ventilation robuste (10) selon la revendication 2 ou la revendication 3, dans lequel les premiers et seconds moyens de fixation sont constitués d'un trou traversant (72, 82) prévu sur le contour de l'ouverture et par un ensemble comportant une tige filetée (71, 81) reçue dans le trou traversant et un écrou (73, 83) de serrage.

## Patentansprüche

1. Robuste Belüftungseinheit (10), die ausgelegt ist, um ein Schienenfahrzeug auszustatten, umfassend:
- ein Schubfach (20), zusammengesetzt aus mindestens einer Trageplatte (22), die mit mindestens einer Öffnung (31, 32, 33) versehen ist, und
- mindestens ein Paar Ventilatoren (41, 42; 51, 52; 61, 62), die redundant mit Bezug aufeinander funktionieren, die auf der Trageplatte entlang einer gemeinsamen geometrischen Achse (A, B, C) montiert sind, um, mit der mindestens einen Öffnung, einen einzigen Luftdurchgang zu bilden,
wobei ein erster Ventilator des mindestens einen Paars von Ventilatoren auf einer ersten Seite (23) der Trageplatte montiert ist und der zweite Ventilator des Paars von Ventilatoren auf einer zweiten Seite (25) der Trageplatte gegenüber der ersten Seite montiert ist.

2. Robuste Belüftungseinheit (10) nach Anspruch 1, wobei der erste Ventilator (41, 51, 61) auf der Trageplatte (22) mit Hilfe einer ersten Befestigungsvorrichtung (71, 72, 73) montiert ist und der zweite Ventilator (42, 52, 62) auf der Trageplatte (22) mit Hilfe einer zweiten Befestigungsvorrichtung (81, 82, 83) montiert ist, wobei das erste und zweite Befestigungsmittel unabhängig voneinander sind, um zu ermöglichen, den ersten und zweiten Ventilator auf unabhängige Weise voneinander zu montieren und/oder abzubauen.

3. Robuste Belüftungseinheit (10) nach Anspruch 2, wobei der erste Ventilator (41, 51, 61) und der zweite Ventilator (42, 52, 62) auf der Trageplatte (22) mit einer Winkelverschiebung mit Bezug aufeinander um eine gemeinsame geometrische Achse (A, B, C) montiert sind.

4. Robuste Belüftungseinheit (10) nach Anspruch 2 oder Anspruch 3, wobei das erste und zweite Befestigungsmittel aus einem Querloch (72, 82), das auf dem Umfang der Öffnung vorgesehen ist, und aus einer Einheit bestehen, umfassend einen gewindegeschnittenen Stift (71, 81), der im Querloch aufgenommen ist, und eine Spannmutter (73, 83).

## Claims

1. A robust ventilation unit (10), intended to equip a railway vehicle, including:
- a drawer (20), made up of at least one support plate (22) provided with at least one opening (31, 32, 33); and
- at least one pair of fans (41, 42; 51, 52; 61, 62), operating redundantly with one another, mounted on the support plate along a shared geometric axis (A, B, C), so as to form, with said at least one opening, a single air passage,
a first fan of said at least one pair of fans being mounted on a first face (23) of the support plate and the second fan of the pair of fans being mounted on a second face (25) of the support plate, opposite the first face.

2. The robust ventilation unit (10) according to claim 1, wherein the first fan (41, 51, 61) is mounted on the support plate (22) using a first fastening device (71, 72, 73) and the second fan (42, 52, 62) is mounted on the support plate (22) using a second fastening device (81, 82, 83), the first and second fastening means being independent of one another so as to make it possible to assemble and/or disassemble the first and second fans independently of one another.

3. The robust ventilation unit (10) according to claim 2, wherein the first fan (41, 51, 61) and the second fan (42, 52, 62) are mounted on the support plate (22) with an angular offset relative to one another about the shared geometric axis (A, B, C).

4. The robust ventilation unit (10) according to claim 2 or claim 3, wherein the first and second fastening means are made up of a through hole (72, 82) provided on the contour of the opening and by an assembly including a threaded rod (71, 81) received in the through hole and a tightening nut (73, 83).
